# FASCICULE DE BREVET EUROPEEN

(11) **EP 0 634 603 B1**
(45) Date de publication et mention de la délivrance du brevet: **16.04.1997**
(21) Numéro de dépôt: 94401574.2
(22) Date de dépôt: 08.07.1994
(51) Int. Cl.: F17C 7/04, F17C 13/02

(54) **Installation de fourniture d'un gaz sous haute pression**
Vorrichtung zur Lieferung von Hochdruckgas
Installation for supplying high pressure gas

(30) Priorité: 08.07.1993 FR 9308394
(43) Date de publication de la demande: 18.01.1995
(73) Titulaire: L'AIR LIQUIDE, SOCIETE ANONYME POUR L'ETUDE ET L'EXPLOITATION DES PROCEDES GEORGES CLAUDE, F-75321 Paris Cédex 07 (FR)
(72) Inventeur: Lehman, Jean-Yves, F-94700 Maisons Alfort (FR); Mirigay, Charles, F-94100 Saint Maur des Fosses (FR)
(74) Mandataire: Le Moenner, Gabriel

(56) Documents cités:
- US-A- 3 096 625
- US-A- 3 650 290
- US-A- 4 961 325

## Description

La présente invention concerne une installation de fourniture d'un gaz sous pression élevée à au moins un poste utilisateur, du type comprenant un réservoir isolé de stockage du gaz sous forme au moins partiellement liquide ayant une partie supérieure et une partie inférieure, et au moins une ligne de fourniture comprenant un évaporateur s'étendant entre la partie inférieure du premier réservoir et le poste utilisateur, voir par exemple US-A-4 961 325.

Dans de nombreux secteurs industriels, la tendance actuelle est de requérir des sources de gaz à des pressions de plus en plus élevées. Pour les industries consommatrices de grandes quantités de gaz, ce dernier est généralement porté en phase gazeuse à la haute pression par un compresseur, le gaz étant produit in situ par une unité de production du gaz, généralement par séparation cryogénique. Pour des consommations moindres en gaz, ce dernier est généralement stocké sous forme liquide à basse pression, vaporisé et mis sous pression.

Même avec des pressions de gaz élevées au sens de la présente invention, c'est-à-dire supérieures à 10 × 10⁵ Pa et pouvant dépasser 100 × 10⁵ Pa, ces technologies ne posent pas de problèmes majeurs en fonctionnement continu. Il faut toutefois prévoir, en cas de dysfonctionnement de l'installation principale, une installation de secours capable de suppléer, pendant au moins un temps limité, à la production du gaz. Aux niveaux de pressions concernés, les installations de secours posent par contre des problèmes, notamment en ce qui concerne leur capacité à fournir immédiatement le gaz à la pression requise. A cet égard, l'établissement d'un régime nominal avec une pompe ou un compresseur est un handicap sérieux.

La présente invention a donc pour objet de proposer une installation de fourniture de gaz compacte, de conception particulièrement simple et efficace, à fonctionnement "statique", ne nécessitant pas d'organe de compression ni d'énergie auxiliaire et permettant de fournir instantanément, éventuellement à la demande, un gaz sous pression élevée, notamment à une pression super-critique, en particulier, mais non exclusivement, en secours d'une installation principale de fourniture de ce gaz sous haute pression.

Pour ce faire, selon une caractéristique de l'invention, l'installation comporte un premier circuit de fluide partant de la partie inférieure du réservoir, comprenant, en série, une vanne à contrôle de pression et un premier échangeur en relation d'échange thermique avec le fluide dans le réservoir et assurant le maintien en froid de ce dernier.

Selon d'autres caractéristiques de l'invention, l'installation comporte en outre :
- un deuxième circuit de fluide s'étendant à l'extérieur du réservoir entre les parties inférieure et supérieure de ce dernier, comprenant, en série, un deuxième échangeur et une deuxième vanne à contrôle de pression, et assurant le maintien du fluide dans le premier réservoir à une pression de stockage au moins égale à la pression de fourniture.

Avec les dispositions selon l'invention, le gaz est maintenu, typiquement dans un état super-critique, à une pression Pₛ sensiblement moins égale à la pression d'utilisation Pᵤ et peut être ainsi fourni instantanément à ladite pression au poste utilisateur.

D'autres caractéristiques et avantages de la présente invention ressortiront de la description suivante de modes de réalisation, donnés à titre illustratif mais nullement limitatif, faite en relation avec le dessin annexé, sur lequel :
- la figure unique est une vue schématique d'une installation de fourniture de gaz sous haute pression selon l'invention utilisable en secours d'une unité principale de production de gaz.

Dans le mode de réalisation représenté sur la figure, l'installation de fourniture d'un gaz sous haute pression, typiquement de l'oxygène ou de l'azote, à au moins un poste utilisateur A comprend un réservoir 1 thermiquement isolé intérieurement ou extérieurement, de la partie inférieure duquel part une ligne de fourniture 2 s'étendant jusqu'au poste utilisateur A en traversant un réchauffeur ou évaporateur 3. Selon un aspect de l'invention, de la partie inférieure du réservoir 1 part, indépendamment de la ligne 2, un premier circuit de fluide 4 comportant une vanne 5 d'admission et de fermeture pilotée par la pression régnant dans le réservoir 1 et traversant un échangeur de chaleur 6 en relation d'échange thermique avec le fluide dans le réservoir et disposé, comme dans le mode de réalisation représenté, à l'intérieur du réservoir 1, en contact thermique avec le fluide dans le réservoir, éventuellement à travers la paroi de l'enveloppe. Au-delà de l'échangeur 6, le circuit 4 se prolonge, à l'extérieur du réservoir 1, jusqu'à une sortie 7 de mise à l'air libre ou de raccordement à un circuit d'utilisation du gaz sous une pression basse ou moyenne, ou de recyclage vers une unité principale de production, comme on le verra plus avant.

De la partie inférieure du réservoir 1 part également, indépendamment de la ligne 2, un deuxième circuit 8 rejoignant la partie supérieure du réservoir 1 et comprenant, en série, un échangeur de chaleur 9, par exemple du type atmosphérique et une vanne à contrôle de pression 10 sensible à la pression régnant dans le réservoir 1. Ce dernier comporte en outre une conduite de remplissage 11 connectable à une source du gaz sous haute pression ou à un ensemble constitué par exemple d'un réservoir dudit gaz liquéfié sous basse pression 12 et d'une pompe haute pression de faible débit 13. Un clapet anti-retour 14 est prévu dans la ligne de fourniture 2, en aval du vaporiseur 3. Le réservoir 1 est pourvu, à sa partie supérieure, d'une vanne de surpression 15.

On comprendra que, dans l'agencement qui vient d'être décrit, le premier circuit 4, exploitant du fluide de froid stocké non détendu permet de récupérer les frigories du fluide vaporisé dans le réservoir 1 par les entrées de chaleur pour refroidir le fluide dans le réservoir et le maintenir ainsi à la basse température requise et donc à la pression désirée. D'autre part, le deuxième circuit 8 assure le maintien à la haute pression requise du fluide dans le réservoir 1. On comprendra que, le fluide se trouvant en permanence dans le réservoir 1, à une haute pression de stockage Pₛ égale ou légèrement inférieure à la pression nominale Pᵤ requise pour le poste utilisateur A, du gaz sensiblement à la même pression peut être adressé instantanément au poste utilisateur A.

Comme sus-mentionné, l'installation autonome qui vient d'être décrite trouve une installation particulièrement intéressante comme installation de secours d'une source de production de gaz à grande capacité 30, par exemple une unité cryogénique 31 produisant, en une de ses sorties 32, le gaz d'utilisation sous une moyenne pression qui est porté, par un compresseur 33, à la pression d'utilisation Pᵤ et acheminé, par une conduite 34, pourvue d'un clapet anti-retour 35, communiquant avec l'extrémité aval de la ligne de fourniture 2, vers le poste utilisateur A.

En fonctionnement normal de la source 30, la totalité du gaz est fournie au poste utilisateur A par cette dernière, le clapet 14 étant de ce fait fermé. L'installation comportant le réservoir 1 est en configuration d'attente. En cas de dysfonctionnement de la source 30, notamment de sa source de puissance électrique, la chute de pression dans la conduite 34 et entraîne l'ouverture automatique du clapet 14, l'installation prenant alors instantanément le relais pour fournir au poste utilisateur A le gaz à la pression Pₛ.

Le gaz d'utilisation est typiquement de l'azote ou de l'oxygène, auquel cas l'unité de production 30 est une unité cryogénique de distillation de l'air. Dans le cas d'une unité 30 ayant une capacité de production de 1000 tonnes par jour d'oxygène fourni au poste utilisateur A, à une pression de l'ordre de 80 × 10⁵ Pa, pour assurer une autonomie de secours de 20 minutes, au débit nominal de production, l'installation selon l'invention doit avoir une quantité utile stockée par m³ de capacité de stockage sous ladite pression d'environ 820 kg/m³ et à une température d'environ -150°C, soit un volume de réservoir 1 d'environ 20 m³.

Quoique l'invention ait été décrite avec des modes de réalisation particuliers, elle ne s'en trouve pas limitée mais est au contraire susceptible de modifications et de variantes qui apparaîtront à l'homme de l'art.

## Revendications

1. Installation de fourniture d'un gaz sous pression élevée (Pᵤ) à au moins un poste utilisateur (A), comprenant un premier réservoir isolé (1) de stockage du gaz sous forme au moins partiellement liquide ayant une partie supérieure et une partie inférieure, et au moins une ligne de fourniture (2) comprenant un évaporateur (3) et s'étendant entre la partie inférieure du réservoir (1) et le poste utilisateur (A), caractérisée en ce qu'elle comporte en outre un premier circuit de fluide (4) partant de la partie inférieure du réservoir (1), comprenant, en série, une vanne à contrôle de pression (5) et un premier échangeur (6) en relation d'échange thermique avec le fluide dans le premier réservoir, et assurant le maintien en froid du premier réservoir.

2. Installation selon la revendication 1, caractérisée en ce qu'elle comporte en outre un deuxième circuit de fluide (8) s'étendant à l'extérieur du réservoir (1) entre les parties inférieure et supérieure de ce dernier, comprenant, en série, un deuxième échangeur (9) et une deuxième vanne à contrôle de pression (10), et assurant le maintien du fluide dans le premier réservoir (1) à une pression de stockage (Pₛ) sensiblement égale à la pression de fourniture (Pᵤ).

3. Installation selon l'une des revendications précédentes, caractérisé en ce que la pression de stockage (Pₛ) dans le réservoir (1) est supérieure à la pression critique du gaz.

4. Installation selon l'une des revendications précédentes, caractérisé en ce que le gaz est l'azote.

5. Installation selon l'une des revendications 1 à 3, caractérisée en ce que le gaz est l'oxygène.

6. Installation selon l'une des revendications précédentes, associée à une source (30) de production dudit gaz par séparation d'un mélange gazeux contenant ledit gaz comprenant au moins une conduite (34) de fourniture dudit gaz sous ladite pression élevée (Pᵤ) communiquant avec la ligne de fourniture (2) de l'installation.

## Patentansprüche

1. Vorrichtung zur Bereitstellung von Gas unter hohem Druck (Pᵤ) an mindestens einem Verwendungsort (A), umfassend einen ersten isolierten Behälter (1) zur Lagerung des Gases in zumindest teilweise flüssiger Form, mit einem oberen Teil und einem unteren Teil, und mindestens eine Speiseleitung (2), die einen Verdampfer (3) umfaßt und sich zwischen dem unteren Teil des Behälters (1) und dem Verwendungsort (A) erstreckt, dadurch gekennzeichnet, daß sie außerdem einen ersten Flüssigkeitskreis (4) umfaßt, der vom unteren Teil des Behälters (1) abgeht, ein Druckreglerventil (5) in Serie mit einem ersten Austauscher (6), der im Wärmeaustausch mit der Flüssigkeit im ersten Behälter steht, umfaßt und für die Kühlung des ersten Behälters sorgt.

2. Vorrichtung nach Anspruch 1, dadurch gekennzeichnet, daß sie außerdem einen zweiten Flüssigkeitskreis (8) umfaßt, der außerhalb des Behälters (1) zwischen dessen unterem und dessen oberem Teil verläuft, einen zweiten Austauscher (9) in Serie mit einem zweiten Druckreglerventil (10) umfaßt und dafür sorgt, daß die Flüssigkeit im ersten Behälter (1) unter einem Lagerdruck (Pₛ), der im wesentlichen gleich dem Druck (Pᵤ) des bereitgestellten Gases ist, gehalten wird.

3. Vorrichtung nach einem der vorangehenden Ansprüche, dadurch gekennzeichnet, daß der Lagerdruck (Pₛ) im Behälter (1) höher als der kritische Druck des Gases ist.

4. Vorrichtung nach einem der vorangehenden Ansprüche, dadurch gekennzeichnet, daß das Gas Stickstoff ist.

5. Vorrichtung nach einem der Anspruche 1 bis 3, dadurch gekennzeichnet, daß das Gas Sauerstoff ist.

6. Vorrichtung nach einem der vorangehenden Ansprüche, die an eine Quelle (30) angeschlossen ist, die das genannte Gas durch Zerlegen eines dieses Gas enthaltenden Gasgemisches herstellt, und die mindestens eine Rohrleitung (34), die mit der Speiseleitung (2) der Vorrichtung verbunden ist, zur Bereitstellung des Gases unter dem genannten hohen Druck (Pᵤ) umfaßt.

## Claims

1. Installation for supplying a gas at high pressure (Pᵤ) to at least one user station (A), comprising a first insulated reservoir (1) for storing gas in at least partially liquid form, having an upper part and a lower part, and at least one supply line (2) comprising an evaporator (3) and extending between the lower part of the reservoir (1) and the user station (A), characterized in that it comprises in addition a first fluid circuit (4) leaving the lower part of the reservoir (1), comprising, in series, a pressure control valve (5) and a first exchanger (6) in a heat exchange relationship with the fluid in the first reservoir, and ensuring that the first reservoir is kept cold.

2. Installation according to claim 1, characterized in that it comprises additionally a second fluid circuit (8) extending to the outside of the reservoir (1) between the lower and upper parts of the latter, comprising, in series, a second exchanger (9) and a second pressure control valve (10), and ensuring that the fluid in the first reservoir (1) is maintained at a storage pressure (Pₛ) substantially equal to the supply pressure (Pᵤ).

3. Installation according to one of the preceding claims, characterized in that the storage pressure (Pₛ) in the reservoir (1) is higher than the critical pressure of the gas.

4. Installation according to one of the preceding claims, characterized in that the gas is nitrogen.

5. Installation according to one of the preceding claims, characterized in that the gas is oxygen.

6. Installation according to one of the preceding claims, associated with a source (30) producing the said gas by separation from a gaseous mixture containing the said gas, comprising at least one conduit (34) supplying the said gas at the said high pressure (Pᵤ) communicating with the supply line (2) of the installation.
